# EUROPÄISCHE PATENTSCHRIFT

(11) **EP 3 044 801 B1**
(45) Veröffentlichungstag und Bekanntmachung des Hinweises auf die Patenterteilung: **16.08.2017**
(21) Anmeldenummer: 14780794.5
(22) Anmeldetag: 24.09.2014
(51) Int. Cl.: H01H 1/50, H01H 33/666

(54) **ELEKTRISCHER SCHALTER**
ELECTRICAL SWITCH
COMMUTATEUR ÉLECTRIQUE

(30) Priorität: 29.10.2013 DE 102013221910
(43) Veröffentlichungstag der Anmeldung: 20.07.2016
(73) Patentinhaber: Siemens Aktiengesellschaft, 80333 München (DE)
(72) Erfinder: BARTZ, Michael, 12627 Berlin (DE); REIHER, Ingolf, 12205 Berlin (DE); GOLUB, Alexander, 13349 Berlin (DE); EHRLICH, Frank, 16562 Hohen Neuendorf (DE); MATTHÄI, Andre, 16321 Bernau OT Schönow (DE); ORTH, Caroline, 10589 Berlin (DE); RADEMACHER, Rico, 14974 Ludwigsfelde (DE)
(86) Internationale Anmeldenummer: PCT/EP2014/070311
(87) Internationale Veröffentlichungsnummer: WO 2015/062786

(56) Entgegenhaltungen:
- EP-A1- 2 270 827
- DE-A1- 3 529 386
- DE-T2- 69 307 560
- FR-A1- 2 706 675
- US-A- 2 985 737
- US-A- 4 381 435
- Bal Seal Engineering: "Konstruktionshandbuch", , 31. Dezember 2001 (2001-12-31), XP055157460, Gefunden im Internet: URL:http://www.georg-rutz.ch/userfiles/med ia/se1de_gdlg.pdf [gefunden am 2014-12-08]

## Beschreibung

Die Erfindung bezieht sich auf einen elektrischen Schalter mit den Merkmalen gemäß dem Oberbegriff des Patentanspruchs 1.

Ein derartiger elektrischer Schalter ist aus der europäischen Offenlegungsschrift EP 2 270 827 A1 bekannt. Dieser Schalter weist eine gasisolierte Röhre und ein in der Röhre angeordnetes, einen festen und einen beweglichen Kontakt umfassendes Kontaktsystem auf. Außerdem ist ein bewegliches Kontaktbetätigungselement vorhanden, das mechanisch und elektrisch mit dem beweglichen Kontakt in Verbindung steht, durch eine Öffnung in der Röhre aus dieser herausgeführt ist und entlang einer Betätigungsrichtung zwecks Öffnens und Schließens des Kontaktsystems verschiebbar ist. Der Schalter umfasst darüber hinaus eine entlang der Betätigungsrichtung verschiebbbare Kontaktandruckfeder, die mit dem beweglichen Kontaktbetätigungselement sowie einem externen Ansteuerelement in Verbindung steht und in einem ortsfesten, das bewegliche Kontaktbetätigungselement führenden Führungsteil des Schalters angeordnet ist. Im Falle eines Verschiebens des externen Ansteuerelements entlang der Betätigungsrichtung in Richtung des festen Kontakts werden die Kontaktandruckfeder, das bewegliche Kontaktbetätigungselement sowie der bewegliche Kontakt in Richtung des festen Kontakts bewegt, das Kontaktsystem geschlossen und die Kontaktandruckfeder unter Bereitstellung einer Kontaktanpresskraft komprimiert. Aus der Offenlegungsschrift DE 35 29 386 A1 geht eine gekapselte Hochspannungsschalteinrichtung hervor, welche ein Druckkapselungsgehäuse aus Isolierstoff aufweist. Über einen Zylinder mit Kontaktandruckfeder ist unter Zwischenlage eines Isolators ein Antreiben eines bewegbaren Kontaktträgers ermöglicht.

Der Offenlegung FR 2 706 675 A1 ist ein Schalter entnehmbar, welcher eine Kontaktandruckfeder in einem Gehäuse aufweist. Das Gehäuse der Kontaktandruckfeder ist in einer elektrisch isolierenden Hülse elektrisch isoliert geführt.

Das Dokument DE 693 07 560 T2 betrifft einen mehrpoligen Leistungsschalter mit automatischer Erdung, wobei alternativ Kontaktandruckfeder 53 in einem Käfig (Figur 2) oder Kontaktandruckfeder 22C gehalten zwischen Stützscheiben 22D und 22E (Figur 8), über die die Einheit zur Beseitigung des Spiels im leitenden Rohr 25 geführt wird. Die elektrische Verbindung zwischen dem Führungsteil (25) und dem Kontaktbetätigungselement (22) erfolgt über einen an der Muffe (15A) und dem Führungsteil (25) befestigten Ring (15B) und einen Kontakt (15C) vom Balgtyp oder Buchsentyp (vgl. Figur 7) oder direkt über den Kontakt vom Balgtyp oder Buchsentyp (vgl. Figur 6). Die elektrische Verbindung und die Führung zwischen dem Führungsteil (25) und dem Kontaktbetätigungselement (22) erfolgt über einen an der Muffe (15A) und dem Führungsteil (25) befestigten Ring (15B) und einen Kontakt (15C) vom Balgtyp oder Buchsentyp (vgl. Figur 7) oder direkt über den Kontakt vom Balgtyp oder Buchsentyp (vgl. Figur 6).

Bei elektrischen Schaltern mit großen bzw. langen gasisolierten Röhren besteht das Problem, eine ausreichende Führung des aus der Röhre herausgeführten beweglichen Kontaktbetätigungselements zu gewährleisten. Der Erfindung liegt demgemäß die Aufgabe zugrunde, einen Schalter anzugeben, bei dem das Problem einer zufriedenstellenden Führung des beweglichen Kontaktbetätigungselements konstruktiv einfach und mit geringen Kosten gelöst wird.

Diese Aufgabe wird erfindungsgemäß durch einen Schalter mit den Merkmalen gemäß Patentanspruch 1 gelöst. Vorteilhafte Ausgestaltungen des erfindungsgemäßen Schalters sind in Unteransprüchen angegeben.

Danach ist erfindungsgemäß vorgesehen, dass die Kontaktandruckfeder in einem Federgehäuse angeordnet ist, das starr mit dem beweglichen Kontaktbetätigungselement verbunden ist und relativ zu dem ortsfesten Führungsteil verschiebbar ist, und außen an dem Federgehäuse mindestens ein Führungselement fest angebracht ist, das an dem ortsfesten Führungsteil anliegt und eine Führung des Federgehäuses sowie die Führung des beweglichen Kontaktbetätigungselements entlang der Betätigungsrichtung bewirkt.

Ein wesentlicher Vorteil des erfindungsgemäßen Schalters ist darin zu sehen, dass das Federgehäuse eine Doppelfunktion aufweist: Zum einen dient es zum Halten der Kontaktandruckfeder und zum anderen zur Führung des beweglichen Kontaktbetätigungselements. Die Führung des Kontaktbetätigungselements lässt sich durch das Einbeziehen des Federgehäuses ohne großen Aufwand und konstruktiv in einfacher Weise verbessern.

Um eine besonders gute Führung des Kontaktbetätigungselements im Bereich des Federgehäuses zu erreichen, wird es als vorteilhaft angesehen, wenn zwei Führungselemente - entlang der Betätigungsrichtung gesehen beabstandet - an dem Federgehäuse angebracht sind und an dem Führungsteil anliegen.

Mit Blick auf die Ausgestaltung des Federgehäuses wird es als vorteilhaft angesehen, wenn dieses ein topfförmiges Gehäuseteil und ein Deckelteil aufweist. Bei einer solchen Ausgestaltung des Federgehäuses ist es besonders vorteilhaft, wenn zumindest eines der Führungselemente an dem topfförmigen Gehäuseteil und/oder zumindest eines der Führungselemente an dem Deckelteil angebracht oder einteilig angeformt ist.

Das externe Ansteuerelement kann beispielsweise in das Federgehäuse, insbesondere in das topfförmige Gehäuseteil, hineinragen, um mit der Kontaktandruckfeder zusammenzuwirken.

Mit Blick auf eine optimale Führung des Kontaktbetätigungselements wird erfindungsgemäß zwischen dem Federgehäuse und der Röhre - entlang der Betätigungsrichtung gesehen - ein weiteres Führungselement angeordnet, das eine Führung des beweglichen Kontaktbetätigungselements bewirkt.

Bezüglich der Anordnung des weiteren Führungselements ist erfindungsgemäß zwischen dem Federgehäuse und der Röhre an dem beweglichen Kontaktbetätigungselement eine Kontaktscheibe angebracht oder einteilig angeformt und das weitere Führungselement radial außen an der Kontaktscheibe angebracht. Erfindungsgemäß erfüllen die Kontaktscheibe und das weitere Führungselement eine Doppelfunktion, nämlich eine führende Funktion sowie eine elektrisch leitende Funktion; demgemäß sind die Kontaktscheibe und das weitere Führungselement elektrisch leitfähig und ermöglichen einen Stromfluss von dem beweglichen Kontaktbetätigungselement durch die Kontaktscheibe und das weitere Führungselement hindurch zu dem Führungsteil - und umgekehrt. Bezüglich der Ausgestaltung des Führungsteils wird es als vorteilhaft angesehen, wenn dieses hohlzylindrisch ist oder zumindest einen hohlzylindrischen Abschnitt aufweist.

Vorzugsweise liegen das oder die an dem Federgehäuse angebrachten Führungselemente radial an einer Innenwand des hohlzylindrischen Führungsteils bzw. des hohlzylindrischen Abschnitts des Führungsteils an.

Das oder die außen an dem Federgehäuse angebrachten Führungselemente werden vorzugsweise durch einen Führungsring gebildet. In entsprechender Weise ist es auch vorteilhaft, wenn das oder die weiteren Führungselemente, die im Bereich zwischen dem Federgehäuse und der Röhre angeordnet sind, durch Führungsringe gebildet sind.

Mit Blick auf eine Führung des Kontaktbetätigungselements auch im Bereich der Röhre wird es als vorteilhaft angesehen, wenn die Röhre ein Lager aufweist oder an der Röhre ein Lager angebracht ist, das das bewegliche Kontaktbetätigungselement im Bereich der Austrittsstelle des beweglichen Kontaktbetätigungselements aus der Röhre entlang der Betätigungsrichtung führt.

Bei der gasisolierten Röhre kann es sich beispielsweise um eine Vakuumröhre handeln; in diesem Fall handelt es sich bei dem Schalter vorzugsweise um einen Vakuumschalter.

Die Erfindung wird nachfolgend anhand von Ausführungsbeispielen näher erläutert; dabei zeigen beispielhaft:
- Figur 1: ein Ausführungsbeispiel für einen erfindungsgemäßen Schalter, bei dem ein Führungselement zum Führen eines beweglichen Kontaktbetätigungselements an einem Federgehäuse angebracht ist,
- Figur 2: ein weiteres Ausführungsbeispiel für einen erfindungsgemäßen Schalter, bei dem an einem Federgehäuse ein Führungselement angebracht ist,
- Figur 3: ein Ausführungsbeispiel für einen Schalter, bei dem zwei Führungselemente - entlang der Betätigungsrichtung des Schalters gesehen - beabstandet am Federgehäuse des Schalters angebracht sind und ein weiteres Führungselement räumlich zwischen dem Federgehäuse und einer Röhre des Schalters angebracht ist, und
- Figur 4: ein Ausführungsbeispiel für einen erfindungsgemäßen Schalter mit zwei Führungselementen im Bereich des Federgehäuses, jedoch ohne weiteres Führungselement im Bereich zwischen Federgehäuse und Röhre.

In den Figuren werden der Übersicht halber für identische oder vergleichbare Komponenten stets dieselben Bezugszeichen verwendet.

Die Figur 1 zeigt einen elektrischen Schalter 10, bei dem es sich beispielsweise um einen Vakuumschalter handeln kann. Der Schalter 10 weist eine gasisolierte Röhre 20, beispielsweise in Form einer Vakuumröhre, auf, in der ein Kontaktsystem 30 mit einem festen bzw. feststehenden Kontakt 31 sowie einem gegenüber dem festen Kontakt 31 beweglichen Kontakt 32 angeordnet ist.

Zum Bewegen des beweglichen Kontakts 32 entlang einer Betätigungsrichtung P relativ zu dem festen Kontakt 31 ist ein bewegliches Kontaktbetätigungselement 40 vorgesehen, das mit dem beweglichen Kontakt 32 in Verbindung steht und eine Bewegung des beweglichen Kontakts 32 entlang der Betätigungsrichtung P ermöglicht. Bei dem Ausführungsbeispiel sind der bewegliche Kontakt 32 und das bewegliche Kontaktbetätigungselement 40 durch separate, miteinander verbundene Elemente gebildet; alternativ können der bewegliche Kontakt 32 und das Kontaktbetätigungselement 40 auch einteilig ausgeführt bzw. durch ein einziges Bauteil gebildet sein.

Das bewegliche Kontaktbetätigungselement 40 erstreckt sich durch eine Öffnung 21 in der gasisolierten Röhre 20 aus dieser heraus in ein ortsfestes Führungsteil 50 hinein. Das ortsfeste Führungsteil 50 ist bei dem Ausführungsbeispiel gemäß Figur 1 durch einen hohlzylindrischen Körper bzw. durch ein Rohr gebildet.

Wie sich in der Figur 1 erkennen lässt, steht das bewegliche Kontaktbetätigungselement 40 mit einem Federgehäuse 60 in Verbindung, das ein- oder mehrteilig ausgeführt sein kann. Bei dem Ausführungsbeispiel gemäß Figur 1 ist das Federgehäuse 60 zweiteilig und wird durch ein topfförmiges Gehäuseteil 70 sowie ein auf bzw. in der Darstellung gemäß Figur 1 unter dem topfförmigen Gehäuseteil 70 befindliches Deckelteil 80 gebildet. Das Deckelteil 80 ist mit einer Öffnung 81 versehen, durch die ein externes Ansteuerelement 90 in das Innere des Federgehäuses 60 hineinragt.

Das externe Ansteuerelement 90 steht mit einem Federende 101 einer innerhalb des Federgehäuses 60 befindlichen Kontaktandruckfeder 100 in Verbindung, deren dem externen Ansteuerelement 90 abgewandtes Federende 102 sich auf dem Topfboden des topfförmigen Gehäuseteils 70 abstützt.

Mit dem externen Ansteuerelement 90 kann das bewegliche Kontaktbetätigungselement 40 sowie damit einhergehend der bewegliche Kontakt 32 entlang der Betätigungsrichtung P bewegt werden, so dass das Kontaktsystem 30 geöffnet oder geschlossen werden kann. Die Kontaktandruckfeder 100 stellt dabei sicher, dass bei geschlossenem Kontaktsystem 30 eine ausreichende Andruckkraft zwischen dem festen Kontakt 31 und dem beweglichen Kontakt 32 gewährleistet wird; darüber hinaus stellt die Kontaktandruckfeder 100 sicher, dass beim Öffnen des Kontaktsystems 30 ein sogenannter Trennschlag erzeugt wird, mit dem eine eventuelle Verschweißung des Kontaktsystems 30 gelöst bzw. aufgebrochen wird.

Mit dem externen Ansteuerelement 90 kann im Übrigen eine in den Figuren nicht dargestellte Schaltstange verbunden sein, beispielsweise über ein Drehgelenk, mit der das Ansteuerelement 90 zum Umschalten des Schalters 10 bewegt werden kann.

Wie sich in der Figur 1 erkennen lässt, ist an dem topfförmigen Gehäuseteil 70 ein Flanschabschnitt 71 einteilig angeformt, der sich radial nach außen in Richtung auf die Innenwand 51 des Führungsteils 50 erstreckt. Zwischen dem Flanschabschnitt 71 und der Innenwand 51 des Führungsteils 50 ist ein Führungselement 110 in Form eines Führungsrings vorgesehen; das Führungselement 110 liegt in einer radial außenliegenden ringförmigen Führungsnut bzw. Ringnut 71a des Flanschabschnitts 71 und wird mit diesem im Falle einer Bewegung des Federgehäuses 60 entlang der Betätigungsrichtung P relativ zu dem ortsfesten Führungsteil 50 verschoben. Die Funktion des Führungselements 110 besteht darin, eine Führung des beweglichen Kontaktbetätigungselements 40 und damit eine Führung des beweglichen Kontakts 32 während der Bewegung entlang der Betätigungsrichtung P zu gewährleisten.

Um die Führung des beweglichen Kontaktbetätigungselements 40 noch weiter zu verbessern, ist bei dem Ausführungsbeispiel gemäß Figur 1 ein weiteres Führungselement 200 vorgesehen, bei dem es sich ebenfalls um einen Führungsring handeln kann. Das weitere Führungselement 200 liegt radial außen in einer Ringnut 210a der Kontaktscheibe 210, die entweder einteilig an dem beweglichen Kontaktbetätigungselement 40 angeformt ist oder radial außen auf dem beweglichen Kontaktbetätigungselement 40 angebracht ist. Das weitere Führungselement 200 gewährleistet gemeinsam mit der Kontaktscheibe 210 somit eine weitere Führung des Kontaktbetätigungselements 40 während der Bewegung entlang der Betätigungsrichtung P innerhalb des Führungsteils 50.

Neben der beschriebenen Führungsfunktion können das weitere Führungselement 200 und die Kontaktscheibe 210 eine elektrische Funktion aufweisen, wenn sie - was hier als vorteilhaft angesehen wird - elektrisch niederohmig bzw. stromleitend ausgeführt sind. Sind nämlich das weitere Führungselement 200 und die Kontaktscheibe 210 elektrisch leitfähig, so kann ein Stromfluss I entlang des mit dem Bezugszeichen I gekennzeichneten Doppelpfeils zwischen dem Führungsteil 50 und dem Kontaktbetätigungselement 40 stattfinden, wodurch in vorteilhafter Weise ein Stromfluss durch das Federgehäuse 60 vermieden wird. Mit anderen Worten wird der durch das Kontaktsystem 30 fließende Strom somit über das weitere Führungselement 200 und die Kontaktscheibe 210 an dem Federgehäuse 60 und der darin befindlichen Kontaktandruckfeder 100 vorbeigeleitet.

Bei dem Ausführungsbeispiel gemäß Figur 1 wird eine Führung des Kontaktbetätigungselements 40 innerhalb des Führungsteils 50 durch das Führungselement 110 und das weitere Führungselement 200 gewährleistet. Um darüber hinaus auch eine besonders gute Führung im Bereich der Öffnung 21 der Röhre 20 zu gewährleisten, ist im Bereich der Öffnung 21 bei dem Ausführungsbeispiel gemäß Figur 1 zusätzlich ein Lager 300 vorgesehen. Mit anderen Worten sind bei dem Ausführungsbeispiel gemäß Figur 1 also drei Führungselemente vorgesehen, nämlich das Führungselement 110 im Bereich des Federgehäuses 60, das weitere Führungselement 200 im Bereich zwischen dem Federgehäuse 60 und der Öffnung 21 sowie das Lager 300, das im Bereich der Öffnung 21 an der Röhre 20 angebracht bzw. in dieser ausgebildet ist.

Die Figur 2 zeigt ein weiteres Ausführungsbeispiel für einen Schalter 10, bei dem ein Führungselement 110 an einem zweiteiligen Federgehäuse 60 angebracht ist. Im Unterschied zu dem Ausführungsbeispiel gemäß Figur 1 ist beim Ausführungsbeispiel gemäß Figur 2 das Führungselement 110 nicht am topfförmigen Gehäuseteil 70 bzw. am Flanschabschnitt 71 des topfförmigen Gehäuses 70 angebracht, sondern im Bereich des Deckelteils 80.

Um ein Anbringen des Führungselements 110 am Deckelteil 80 zu ermöglichen oder zu vereinfachen, ist dieses in radialer Richtung bzw. senkrecht zur Betätigungsrichtung P größer ausgestaltet als das Deckelteil 80 gemäß Figur 1. Die in der Figur 2 gezeigte Ausgestaltung des Deckelteils 80 ermöglicht eine radial außenliegende Positionierung des Führungselements 110 zwischen dem Deckelteil 80 bzw. dem Federgehäuse 60 und dem Führungsteil 50, so dass das Führungselement 110 eine Führung des Kontaktbetätigungselements 40 gewährleisten kann, wie dies bereits im Zusammenhang mit der Figur 1 beschrieben worden ist.

Auch der Schalter 10 gemäß Figur 2 ist mit einem weiteren Führungselement 200 im Bereich zwischen dem Federgehäuse 60 und der Öffnung 21 in der Vakuumröhre 20 sowie mit einem Lager 300 im Bereich der Öffnung 21 ausgestattet; bezüglich der Funktion des weiteren Führungselements 200 und des Lagers 300 sei auf die obigen Erläuterungen im Zusammenhang mit der Figur 1 bezüglich der Führung des Kontaktbetätigungselements 40 verwiesen. Auch gelten die obigen Erläuterungen bezüglich der stromführenden Eigenschaften des Führungselements 200 und der Kontaktscheibe 210 auch bei dem Ausführungsbeispiel gemäß Figur 2 entsprechend, da das Führungselement 200 und die Kontaktscheibe 210 auch bei dem Ausführungsbeispiel gemäß Figur 2 vorzugsweise elektrisch leitend sind.

Die Figur 3 zeigt ein Ausführungsbeispiel für einen Schalter 10, bei dem an einem zweiteiligen Federgehäuse 60 nicht nur ein Führungselement 110 angeordnet ist, sondern zwei Führungselemente 110 und 110a. Die beiden Führungselemente 110 und 110a sind entlang der Betätigungsrichtung P gesehen zueinander beabstandet angeordnet, so dass die beiden Führungselemente 110 und 110a bereits selbst allein eine Führung des Kontaktbetätigungselements 40 für eine Bewegung entlang der Bewegungsrichtung P bereitstellen können.

Wie sich in der Figur 3 erkennen lässt, ist das Führungselement 110 vorzugsweise an einem Flanschabschnitt 71 des topfförmigen Gehäuseteils 70 angebracht, wie dies bereits im Zusammenhang mit der Figur 1 erläutert wurde; und das Führungselement 110a ist im Bereich des Deckelteils 80 angebracht, wie dies oben im Zusammenhang mit der Figur 2 erläutert wurde.

Bei dem Ausführungsbeispiel gemäß Figur 3 erfolgt eine Führung des Kontaktbetätigungselements 40 entlang der Betätigungsrichtung P also durch die beiden Führungselemente 110 und 110a, die am Federgehäuse 60 angebracht sind, das weitere Führungselement 200, das an der elektrisch leitfähigen Kontaktscheibe 210 angebracht ist, sowie das Lager 300 im Bereich der Öffnung 21 der Röhre 20.

Die Figur 4 zeigt ein Ausführungsbeispiel für einen Schalter 10, bei dem zwei Führungselemente 110 und 110a am Federgehäuse 60 angebracht sind, wie dies auch bei dem Ausführungsbeispiel gemäß Figur 3 der Fall ist. Im Unterschied zu dem Ausführungsbeispiel gemäß Figur 3 fehlt bei dem Ausführungsbeispiel gemäß Figur 4 das weitere Führungselement 200 sowie die Kontaktscheibe 210, so dass die Führung des Kontaktbetätigungselements 40 allein auf den beiden Führungselementen 110 und 110a sowie dem Lager 300 beruht.

Da das weitere Führungselement 200 bzw. die Kontaktscheibe 210 (vgl. Figuren 1 bis 3) fehlen, ist ein Vorbeileiten des durch das Kontaktsystem 30 fließenden Stroms an dem Federgehäuse 60 nicht möglich, vielmehr muss der Strom durch das topfförmige Gehäuseteil 70, dem Flanschabschnitt 71 sowie das an dem Flanschabschnitt 71 befindliche Führungselement 110 hindurch zum Führungsteil 50 fließen. Bei der Ausgestaltung gemäß Figur 4 ist es somit vorteilhaft, das topfförmige Gehäuseteil 70 sowie den Flanschabschnitt 71 sehr massiv bzw. dickwandig auszuführen, um einen möglichst geringen elektrischen Widerstand zwischen dem Führungsteil 50 und dem Kontaktbetätigungselement 40 zu gewährleisten.

## Patentansprüche

1. Schalter (10) mit
- einer gasisolierten Röhre (20),
- einem in der Röhre (20) angeordneten, einen festen und einen beweglichen Kontakt (31, 32) umfassenden Kontaktsystem (30),
- einem beweglichen Kontaktbetätigungselement (40), das mechanisch und elektrisch mit dem beweglichen Kontakt (32) in Verbindung steht, durch eine Öffnung (21) in der Röhre (20) aus dieser herausgeführt ist und entlang einer Betätigungsrichtung (P) zwecks Öffnens und Schließens des Kontaktsystems (30) verschiebbar ist, und
- einer entlang der Betätigungsrichtung (P) verschiebbaren Kontaktandruckfeder (100), die mit dem beweglichen Kontaktbetätigungselement (40) sowie einem externen Ansteuerelement (90) in Verbindung steht und in einem ortsfesten, das bewegliche Kontaktbetätigungselement (40) führenden Führungsteil (50) des Schalters (10) angeordnet ist,
- wobei im Falle eines Verschiebens des externen Ansteuerelements (90) entlang der Betätigungsrichtung (P) in Richtung des festen Kontakts (31) die Kontaktandruckfeder (100), das bewegliche Kontaktbetätigungselement (40) sowie der bewegliche Kontakt (32) in Richtung des festen Kontakts (31) bewegt, das Kontaktsystem (30) geschlossen und die Kontaktandruckfeder (100) unter Bereitstellung einer Kontaktanpresskraft komprimiert wird, wobei
- die Kontaktandruckfeder (100) in einem Federgehäuse (60) angeordnet ist, das starr mit dem beweglichen Kontaktbetätigungselement (40) verbunden ist und relativ zu dem ortsfesten Führungsteil (50) verschiebbar ist,
**dadurch gekennzeichnet, dass**
- außen an dem Federgehäuse (60) mindestens ein Führungselement (110) fest angebracht ist, das an dem ortsfesten Führungsteil (50) anliegt und eine Führung des Federgehäuses (60) sowie die Führung des beweglichen Kontaktbetätigungselements (40) entlang der Betätigungsrichtung (P) bewirkt, wobei
- zwischen dem Federgehäuse (60) und der Röhre (20) - entlang der Betätigungsrichtung (P) gesehen - ein weiteres Führungselement (200) angeordnet ist, das eine Führung des beweglichen Kontaktbetätigungselements (40) bewirkt, wobei
- zwischen dem Federgehäuse (60) und der Röhre (20) an dem beweglichen Kontaktbetätigungselement (40) eine Kontaktscheibe (210) angebracht oder einteilig angeformt ist und
- das weitere Führungselement (200) radial außen an der Kontaktscheibe (210) angebracht ist und
- die Kontaktscheibe (210) und das weitere Führungselement (200) elektrisch leitfähig sind und einen Stromfluss (I) von dem beweglichen Kontaktbetätigungselement (40) durch die Kontaktscheibe (210) und das weitere Führungselement (200) hindurch zu dem Führungsteil (50) - und umgekehrt - ermöglichen.

2. Schalter (10) nach Anspruch 1,
**dadurch gekennzeichnet, dass** zwei Führungselemente (110, 110a) - entlang der Betätigungsrichtung (P) gesehen beabstandet - an dem Federgehäuse (60) angebracht sind und an dem Führungsteil (50) anliegen.

3. Schalter (10) nach Anspruch 2,
**dadurch gekennzeichnet, dass**
- das Federgehäuse (60) ein topfförmiges Gehäuseteil (70) und ein Deckelteil (80) aufweist und
- mindestens ein Führungselement (110) an dem topfförmigen Gehäuseteil (70) und/oder mindestens ein Führungselement (110a) an dem Deckelteil (80) angebracht oder einteilig angeformt ist.

4. Schalter (10) nach einem der voranstehenden Ansprüche,
**dadurch gekennzeichnet, dass** das Führungsteil (50) hohlzylindrisch ist oder zumindest einen hohlzylindrischen Abschnitt aufweist.

5. Schalter (10) nach einem der voranstehenden Ansprüche,
**dadurch gekennzeichnet, dass**
das oder die außen an dem Federgehäuse (60) angebrachten Führungselemente (110, 110a) radial an einer Innenwand (51) des Führungsteils (50), insbesondere eines hohlzylindrischen Abschnitts des Führungsteils (50), anliegen.

6. Schalter (10) nach einem der voranstehenden Ansprüche,
**dadurch gekennzeichnet, dass** das oder die außen an dem Federgehäuse (60) angebrachten Führungselemente (110, 110a) jeweils durch einen Führungsring gebildet sind.

7. Schalter (10) nach Anspruch 6,
**dadurch gekennzeichnet, dass** das oder die außen an dem Federgehäuse (60) angebrachten Führungsringe jeweils in einer Führungsnut des Federgehäuses (60) liegen.

8. Schalter (10) nach einem der voranstehenden Ansprüche,
**dadurch gekennzeichnet, dass** die Röhre (20) ein Lager (300) aufweist oder an der Röhre (20) ein Lager (300) angebracht ist, das das bewegliche Kontaktbetätigungselement (40) im Bereich der Austrittsstelle des beweglichen Kontaktbetätigungselements (40) aus der Röhre (20) entlang der Betätigungsrichtung (P) führt.

9. Schalter (10) nach einem der voranstehenden Ansprüche,
**dadurch gekennzeichnet, dass** die gasisolierte Röhre (20) eine Vakuumröhre und der Schalter (10) ein Vakuumschalter ist.

## Claims

1. Switch (10) comprising
- a gas-insulated tube (20),
- a contact system (30) which is arranged in the tube (20) and comprises a fixed contact (31) and a moving contact (32),
- a moving contact operating element (40) which is mechanically and electrically connected to the moving contact (32), is routed out of the tube (20) through an opening (21) in said tube, and can be moved along an operating direction (P) for the purpose of opening and closing the contact system (30), and
- a contact-pressure spring (100) which can be moved along the operating direction (P) and is connected to the moving contact operating element (40) and also to an external drive element (90), and is arranged in a stationary guide part (50) of the switch (10), which guide part guides the moving contact operating element (40),
- wherein, in the event of the external drive element (90) moving along the operating direction (P) in the direction of the fixed contact (31), the contact-pressure spring (100), the moving contact operating element (40) and also the moving contact (32) move in the direction of the fixed contact (31), the contact system (30) is closed and the contact-pressure spring (100) is compressed with the provision of a contact-pressure force, wherein
- the contact-pressure spring (100) is arranged in a spring housing (60) which is rigidly connected to the moving contact operating element (40) and can be moved relative to the stationary guide part (50),
**characterized in that**
- at least one guide element (110) is fixedly attached to the outside of the spring housing (60), said guide element bearing against the stationary guide part (50) and guiding the spring housing (60) and also guiding the moving contact operating element (40) along the operating direction (P), wherein
- a further guide element (200), which guides the moving contact operating element (40), is arranged between the spring housing (60) and the tube (20) - as seen along the operating direction (P), wherein
- a contact disk (210) is attached to or integrally formed on the moving contact operating element (40) between the spring housing (60) and the tube (20), and
- the further guide element (200) is attached radially to the outside of the contact disk (210), and
- the contact disk (210) and the further guide element (200) are electrically conductive and enable current flow (I) from the moving contact operating element (40), through the contact disk (210) and the further guide element (200), to the guide part (50) - and vice versa.

2. Switch (10) according to Claim 1, **characterized in that** two guide elements (110, 110a) - spaced apart as seen along the operating direction (P) - are attached to the spring housing (60) and bear against the guide part (50).

3. Switch (10) according to Claim 2, **characterized in that**
- the spring housing (60) has a pot-like housing part (70) and a cover part (80), and
- at least one guide element (110) is attached to or integrally formed on the pot-like housing part (70), and/or at least one guide element (110a) is attached to or integrally formed on the cover part (80).

4. Switch (10) according to one of the preceding claims, **characterized in that** the guide part (50) is hollow-cylindrical or has at least one hollow-cylindrical section.

5. Switch (10) according to one of the preceding claims, **characterized in that** the guide element or guide elements (110, 110a) which is/are attached to the outside of the spring housing (60) bears/bear radially against an inner wall (51) of the guide part (50), in particular of a hollow-cylindrical section of the guide part (50).

6. Switch (10) according to one of the preceding claims, **characterized in that** the guide element or guide elements (110, 110a) which is/are attached to the outside of the spring housing (60) is/are each formed by a guide ring.

7. Switch (10) according to Claim 6, **characterized in that** the guide ring or guide rings which is/are attached to the outside of the spring housing (60) each lies/lie in a guide groove of the spring housing (60).

8. Switch (10) according to one of the preceding claims, **characterized in that** the tube (20) has a bearing (300) or a bearing (300) is attached to the tube (20), said bearing guiding the moving contact operating element (40) in the region of the exit point of the moving contact operating element (40) out of the tube (20) along the operating direction (P).

9. Switch (10) according to one of the preceding claims, **characterized in that** the gas-insulated tube (20) is a vacuum tube, and the switch (10) is a vacuum circuit breaker.

## Revendications

1. Interrupteur (10) comprenant
- Un tube (20) à isolation par du gaz,
- un système (30) de contact disposé dans le tube (20) et comprenant un contact (31) fixe et un contact (32) mobile,
- un élément (40) mobile d'actionnement de contact, qui est en liaison mécaniquement et électriquement avec le contact (32) mobile, qui, par une ouverture (21) du tube (20), en sort et qui peut se déplacer suivant une direction (P) d'actionnement, en vue d'une ouverture et d'une fermeture du système (30) de contact, et
- un ressort (100) d'application d'une pression au contact, qui peut se déplacer dans la direction (P) d'actionnement, qui est en liaison avec l'élément (40) mobile d'actionnement du contact, ainsi qu'avec un élément (30) extérieur de commande et qui est disposé dans une partie (50) de guidage, fixe en position et guidant l'élément (40) mobile d'actionnement du contact, de l'interrupteur (10),
- dans lequel dans le cas d'un déplacement de l'élément (90) extérieur de commande dans la direction (P) d'actionnement, en direction du contact (31) fixe, le ressort (100) d'application d'une pression au contact déplace l'élément (40) mobile d'actionnement du contact, ainsi que le contact (32) mobile en direction du contact (31) fixe, le système (30) de contact se ferme et le ressort (100) d'application d'une pression au contact est comprimé en mettant à disposition une force de pression sur le contact,
dans lequel
- le ressort (100) d'application d'une pression au contact est disposé dans un boîtier (60) de ressort, qui est relié rigidement à l'élément (40) mobile d'actionnement du contact et qui peut se déplacer par rapport à la partie (50) de guidage fixe en position,
**caractérisé en ce que**
- à l'extérieur est monté fixement sur le boîtier (60) du ressort, au moins un élément (110) de guidage, qui s'applique à la partie (50) de guidage fixe en position et qui provoque un guidage du boîtier (60) du ressort, ainsi que le guidage de l'élément (40) mobile d'actionnement du contact suivant la direction (P) d'actionnement, dans lequel
- entre le boîtier (60) du ressort et le tube (20) - considéré dans la direction (P) d'actionnement - est disposé un autre élément (200) de guidage, qui provoque un guidage de l'élément (40) mobile d'actionnement du contact, dans lequel
- entre le boîtier (60) du ressort et le tube (20) est mis ou est formé d'une seule pièce sur l'élément (40) mobile d'actionnement du contact un disque (210) de contact et
- l'autre élément (200) de guidage est mis radialement à l'extérieur sur le disque (210) de contact et
- le disque (210) de contact et l'autre élément (200) de guidage sont conducteurs de l'électricité et permettent un flux (I) de courant de l'élément (40) mobile d'actionnement de contact à travers le disque (210) de contact et l'autre élément (200) de guidage, vers la partie (50) de guidage - et inversement -.

2. Interrupteur (10) suivant la revendication 1,
**caractérisé en ce que**
deux éléments (110, 110a) de guidage - à distance considérée dans la direction (P) d'actionnement - sont mis sur le boîtier (60) du ressort et s'appliquent à la partie (50) de guidage.

3. Interrupteur (10) suivant la revendication 2, **caractérisé en ce que**
- le boîtier (60) de ressort a une partie (70) de boîtier en forme de pot et une partie (80) de couvercle et
- au moins un élément (110) de guidage est mis ou est formé d'une seule pièce sur la partie (70) de boîtier en forme de pot et/ou au moins un élément (110a) de guidage est mis ou est formé d'une seule pièce sur la partie (80) de couvercle.

4. Interrupteur (10) suivant l'une des revendications précédentes,
**caractérisé en ce que**
la partie (50) de guidage est cylindrique creuse ou a au moins un tronçon cylindrique creux.

5. Interrupteur (10) suivant l'une des revendications précédentes,
**caractérisé en ce que**
le ou les éléments (110, 110a) de guidage mis à l'extérieur sur le boîtier (60) du ressort s'appliquent radialement à une paroi (51) intérieure de la partie (50) de guidage, notamment à un tronçon cylindrique creux de la partie (50) de guidage.

6. Interrupteur (10) suivant l'une des revendications précédentes,
**caractérisé en ce que**
le ou les éléments (110, 110a) de guidage mis à l'extérieur sur le boîtier (60) du ressort sont formés respectivement par un anneau de guidage.

7. Interrupteur (10) suivant la revendication 6,
**caractérisé en ce que**
le ou les anneaux de guidage mis à l'extérieur sur le boîtier (60) de guidage viennent chacun dans une rainure de guidage du boîtier (60) du ressort.

8. Interrupteur (10) suivant l'une des revendications précédentes,
**caractérisé en ce que**
le tube (20) a un palier (300), ou sur le tube (20) est monté un palier (300), qui guide, dans la direction (P) d'actionnement, l'élément (40) mobile d'actionnement du contact dans la région où l'élément (40) mobile d'actionnement du contact sort du tube (20).

9. Interrupteur (10) suivant l'une des revendications précédentes,
**caractérisé en ce que**
le tube (20) à isolation par du gaz est un tube à vide où l'interrupteur (10) est un interrupteur (10) à vide.
